# EUROPÄISCHE PATENTSCHRIFT

(11) **EP 2 822 832 B1**
(45) Veröffentlichungstag und Bekanntmachung des Hinweises auf die Patenterteilung: **28.10.2015**
(21) Anmeldenummer: 13724217.8
(22) Anmeldetag: 14.05.2013
(51) Int. Cl.: B61D 1/00, B61D 25/00, B61D 35/00

(54) **WAGENKASTEN FÜR EIN SCHIENENFAHRZEUG**
CARRIAGE BODY FOR A RAIL VEHICLE
CAISSE POUR VÉHICULE FERROVIAIRE

(30) Priorität: 06.06.2012 DE 102012209551
(43) Veröffentlichungstag der Anmeldung: 14.01.2015
(73) Patentinhaber: Siemens Aktiengesellschaft, 80333 München (DE)
(72) Erfinder: KLEIN, Ulrich, 40670 Meerbusch (DE)
(86) Internationale Anmeldenummer: PCT/EP2013/059887
(87) Internationale Veröffentlichungsnummer: WO 2013/182388

(56) Entgegenhaltungen:
- WO-A1-94/06663
- DE-A1- 2 446 954
- DE-A1- 2 931 108
- DE-C- 419 287
- US-A- 2 410 173

## Beschreibung

Die Erfindung bezieht sich auf einen Wagenkasten für ein Schienenfahrzeug, mit einer Seitenwand, in der entlang des Wagenkastens gleichförmige Fensterausschnitte vorgesehen sind, in die Fensterscheiben einsetzbar sind, und mit einem in einen Längsabschnitt der Seitenwand angrenzenden Toilettenraum.

Bei einem solchen Wagenkasten sind typischer Weise sämtliche Fensterausschnitte mit Fensterscheiben versehen. In dem Längsabschnitt der Seitenwand, an den der Toilettenraum angrenzt, sind keine Fensterausschnitte vorgesehen. Vielmehr ist die Seitenwand in diesem Längsabschnitt durchgehend, ggf. abgesehen von einer Abluftöffnung für den Toilettenraum.

Bei einem solchen Wagenkasten werden Toilettenräume nur an festen Plätzen eingebaut. Eine spätere Nachrüstbarkeit oder ein Umbau in einen Fahrgastraum sind nicht möglich.

Ein solcher Wagenkasten ist hinsichtlich einer flexiblen Anordnung des Toilettenraums nachteilig, da der Toilettenraum ausschließlich in dem Längsabschnitt des Wagenkastens anzuordnen ist, der frei von Fensteröffnungen ist und die Abluftöffnung für den Toilettenraum aufweist.

Das Dokument DE-A-29 31 108 beschreibt die Merkmale des Oberbegriffs vom Anspruch 1.

Ausgehend hiervon liegt der Erfindung die Aufgabe zugrunde, den eingangs genannten Wagenkasten derart weiterzuentwickeln, dass ein Toilettenraum flexibler angeordnet werden kann.

Diese Aufgabe wird bei dem Wagenkasten dadurch gelöst, dass in dem Längsabschnitt der Seitenwand wenigstens einer der Fensterausschnitte vorgesehen ist, in den ein Blechfeld eingesetzt ist, das eine Abluftöffnung für den Toilettenraum aufweist.

In dieser Weise lässt sich der Längsabschnitt der Seitenwand, der an den Toilettenraum angrenzt, entlang des Wagenkastens flexibel festlegen. Das zum Verschließen des Fensterausschnitts vorgesehene Blechfeld kann wahlweise angeordnet werden. Da dieses Blechfeld zudem die Abluftöffnung für den Toilettenraum aufweist, liegen bezüglich der Seitenwand alle baulichen Voraussetzungen dafür vor, einen wählbaren Längsabschnitt der Seitenwand zur Anordnung des Toilettenraums zu nutzen.

Bei größer dimensionierten Toilettenräumen kann es sich ergeben, dass in dem Längsabschnitt der Seitenwand eine weitere Fensteröffnung vorgesehen ist, in die ein weiteres Blechfeld eingesetzt ist, welches diese Fensteröffnung vollständig verschließt.

Ein Ausführungsbeispiel der Erfindung wird anhand der beigefügten Figur noch näher erläutert. Die einzige Figur zeigt eine seitliche Teilansicht eines Wagenkastenendes, in dem ein Toilettenraum untergebracht ist.

In Figur 1 ist ein Wagenkastenende eines Schienenfahrzeugs dargestellt, bei dem es sich beispielsweise um einen Regionalzug oder ein Hochgeschwindigkeitszug handeln kann.

Ein an einem Wagenübergang 1 anschließender Längsabschnitt 2 einer Seitenwand des Schienenfahrzeugs ist mit zwei gleichförmigen Fensterausschnitten 3 ausgestattet. Einwärts des Seitenwand-Längsabschnitts 2 ist ein Toilettenraum angeordnet. Die beiden Fensterausschnitte 3 liegen in einem horizontalen Mittenabstand zueinander, der eine Teilung für die Anordnung weiterer (nicht dargestellter) Fensterausschnitte bildet, die sich an Figur 1 rechts anschließen würden.

Während die weiteren Fensterausschnitte in herkömmlicher Weise mit Fensterscheiben ausgestattet sind, zeigen die beiden Fensterausschnitte 3, die in dem Längsabschnitt der Seitenwand liegen, an den der Toilettenraum angrenzt, eingesetzte Blechfelder 4, 5. Die Blechfelder 4, 5 entsprechen in ihren Abmessungen denjenigen der Fensterscheiben, die in die weiteren, nicht dargestellten Fensterausschnitte eingesetzt sind.

Das Blechfeld 4 ist mit einer Abluftöffnung 6 für den Toilettenraum ausgestattet. Das Blechfeld 5 hat die Funktion, die vorgesehene Fensteröffnung 3 vollständig zu verschließen.

Obwohl im dargestellten Ausführungsbeispiel der Längsabschnitt 2 der Seitenwand, der dem Toilettenraum zugeordnet ist, an einem Wagenkastenende dargestellt ist, sind viele weitere Varianten für die Anordnung des Toilettenraums denkbar. Wegen der gleichen Bemessung der Blechfelder 4, 5 und der Fensterscheiben und der bereits in dem Blechfeld 4 vorhandenen Abluftöffnung 6 kann der Toilettenraum längs des Wagenkastens variabel angeordnet werden.

Bei einer anderen Ausführungsform der Erfindung kann auch lediglich das mit der Abluftöffnung 6 ausgestattete Blechfeld 4 vorgesehen sein, und zwar beispielsweise dann, wenn die Ausdehnung des Toilettenraums oder die Bemessung der Fensterausschnitte dies als vorteilhaft erscheinen lassen.

## Patentansprüche

1. Wagenkasten für ein Schienenfahrzeug, mit einer Seitenwand, in der entlang des Wagenkastens gleichförmige Fensterausschnitte (3) vorgesehen sind, in die Fensterscheiben einsetzbar sind, und mit einem an einen Längsabschnitt (2) der Seitenwand angrenzenden Toilettenraum,
**dadurch gekennzeichnet, dass**
in dem Längsabschnitt (2) der Seitenwand wenigstens einer der Fensterausschnitte (3) vorgesehen ist, in den ein Blechfeld (4) eingesetzt ist, das eine Abluftöffnung (6) für den Toilettenraum aufweist.

2. Wagenkasten nach Anspruch 1,
**dadurch gekennzeichnet, dass**
in dem Längsabschnitt (2) der Seitenwand eine weitere Fensteröffnung (3) vorgesehen ist, in die ein Blechfeld (5) eingesetzt ist, welches diese Fensteröffnung vollständig verschließt.

## Claims

1. Carriage body for a rail vehicle, having a side wall in which uniform window cutouts (3) into which windowpanes can be inserted are provided along the carriage body, and having a toilet compartment adjoining a longitudinal portion (2) of the side wall,
**characterized in that**
at least one of the window cutouts (3) is provided in the longitudinal portion (2) of the side wall, into which cutout a sheet metal panel (4) is inserted, which has an exhaust air opening (6) for the toilet compartment.

2. Carriage body according to Claim 1,
**characterized in that**
there is provided in the longitudinal portion (2) of the side wall a further window opening (3) into which a sheet metal panel (5) which completely closes this window opening is inserted.

## Revendications

1. Caisse pour un véhicule ferroviaire, comprenant une paroi latérale dans laquelle sont prévues le long de la caisse des découpes (3) de fenêtres uniformes, dans lesquelles des vitres de fenêtre peuvent être insérées et comprenant un espace toilettes, voisin d'une partie (2) longitudinale de la paroi latérale,
**caractérisée en ce que**
il est prévu, dans la partie (2) longitudinale de la paroi latérale, au moins l'une des découpes (3) de fenêtre, dans laquelle est inséré un panneau (4) de tôle, qui a une ouverture (6) pour l'air (4) à évacuer de l'espace toilettes.

2. Caisse suivant la revendication 1,
**caractérisée en ce que**
il est prévu, dans la partie (2) longitudinale de la paroi latérale, une autre ouverture (3) de fenêtre, dans laquelle est inséré un panneau (5) de tôle, qui ferme complètement cette ouverture de fenêtre.
